# EUROPÄISCHE PATENTSCHRIFT

(11) **EP 0 799 970 B1**
(45) Veröffentlichungstag und Bekanntmachung des Hinweises auf die Patenterteilung: **17.09.2003**
(21) Anmeldenummer: 97105226.1
(22) Anmeldetag: 27.03.1997
(51) Int. Cl.: E21D 11/20, E21D 11/10, E21D 11/14, E04C 5/03

(54) **Ausbau für Tunnel und bergbauliche Strecken**
Lining for tunnels and nining galleries
Revêtement de tunnels et galeries de mines

(30) Priorität: 03.04.1996 DE 19613517; 21.05.1996 DE 19620290
(43) Veröffentlichungstag der Anmeldung: 08.10.1997
(73) Patentinhaber: Bochumer Eisenhütte Heintzmann GmbH & Co. KG, 44793 Bochum (DE)
(72) Erfinder: Podjadtke, Rudi, Dipl.-Ing. (FH), 44623 Herne (DE); Domanski, Lothar, Dipl.-Ing. (FH), 46149 Oberhausen (DE)
(74) Vertreter: Honke, Manfred, Dr.-Ing.

(56) Entgegenhaltungen:
- DE-A- 2 608 956
- DE-A- 2 702 672
- DE-A- 3 341 957
- DE-C- 706 933
- DE-C- 3 810 563
- FR-A- 2 546 208
- GB-A- 478 442
- US-A- 4 791 772

## Beschreibung

Die Erfindung betrifft ein Ausbauprofil für den Ausbau von Tunnels und bergbaulichen Strecken mit kreisförmigen oder teilkreisförmigem Auffahrquerschnitt, welcher Ausbau eine gebirgsseitige Tragschale aufweist und eine tunnelröhrenseitige bzw. streckenröhrenseitige Tragschale aus Beton aufweisen kann, wobei die gebirgsseitige Tragschale aus am Gebirge anliegenden, nach Maßgabe der Krümmung des Auffahrquerschnittes gekrümmten Vollstahlprofilen und Spritzbeton, in den die Vollstahlprofile eingebettet sind, aufgebaut ist, wobei die Vollstahlprofile Armflansche und einen Stegflansch aufweisen.

Bei dem aus der Praxis bekannten Ausbau und der beschriebenen Zweckbestimmung sind die Vollstahlprofile, I-Profile, U-Profile oder Glockenprofile mit entsprechendem, für die bestimmungsgemäße Anwendung vorteilhaften Flächenträgheitsmoment auch in Bezug auf die Orientierung der Vollstahlprofile im Ausbau. Sie liegen mit einem verhältnismäßig breiten Profilrücken am Gebirge an. Daraus resultiert für die Herstellung der gebirgsseitigen Tragschale unter Verwendung von Spritzbeton im Bereich der Vollstahlprofile ein sogenannter Spritzschatten, in dem das Gebirge nicht oder nur unvollständig von dem das Gebirge nicht oder nur unvollständig von dem Spritzbeton bedeckt ist. Die funktionelle Verschmelzung der Vollstahlprofile mit dem Spritzbeton ist wenig ausgeprägt. Das beeinträchtigt die Gestaltfestigkeit und die Stabilität der gebirgsseitigen Tragschale.

Allerdings ist es aus der Praxis bekannt, anstelle der beschriebenen Ausbaubögen aus Stahlprofilen, nämlich Stabgitterbögen, einzusetzen und wie beschrieben in den Spritzbeton einzubetten. Die Stabgitterbögen bestehen aus zwei tunnelröhrenseitig bzw. streckenseitig angeordneten, parallel sowie nach Maßgabe des kreisförmigen oder teilkreisförmigen Bogens geführten Rundstahlstäben und einem gebirgsseitig angeordneten dritten Rundstahlstab der zu den beiden anderen parallel geführt ist und mit diesen im Querschnitt des Stabgitterbogens ein gleichschenkliges Dreieck aufspannt. Die Rundstahlstäbe sind durch Querstege und Diagonalstäbe in Schweißkonstruktion verbunden. Arbeitet man mit solchen Stabgitterbögen, so können diese als Bewehrung in die gebirgsseitige Spritzbetonschicht integriert werden. Das Flächenträgheitsmoment sowie die Stabilität der Stabgitterbögen an sich und für sich sind jedoch, bei gleichem Materialeinsatz, geringer als bei den Vollstahlprofilen. Die Fertigung der Stabgitterbögen ist aufwändig.

Bekannt ist auch ein Ausbauprofil der eingangs beschriebenen Gattung, das mit zwei unterschiedlich breiten Flanschen ausgebildet ist (DE-AS 27 14 620), bei dem der breitere Flansch zwei Armflansche bildet. - Ferner ist ein Vollstahlprofil bekannt (GB-PS 478 442), bei dem die beiden Armflansche im Wesentlichen in einer Ebene liegen. - Außerdem ist es bekannt, bei Flanschprofilen die Enden der Flansche etwas verdickt auszuführen (DE-PS 706 933). - Schließlich kennt man einen Rinnenprofilausbau mit im Wesentlichen U-förmigem Querschnitt, an dessen der Tunnelwandung zugewandten Basis unter Zwischenschaltung von Abstandskörpern ein Längsstab angeschlossen ist, welcher eine größere Steifigkeit des Ausbaus gewährleisten soll (vgl. DE 38 10 563 C1).

Der Erfindung liegt das technische Problem zugrunde, bei einem Ausbau des eingangs beschriebenen Aufbaus die Gestaltfestigkeit und die Stabilität zu verbessern, und zwar mit möglichst geringem Materialeinsatz und Aufwand in Bezug auf die Fertigung der Stahlprofile.

Zur Lösung dieses technischen Problems lehrt die Erfindung ein Ausbauprofil für den Ausbau von Tunnels und bergbaulichen Strecken mit kreisförmigen oder teilkreisförmigem Auffahrquerschnitt, welcher Ausbau eine gebirgsseitige Tragschale aufweist und eine tunnelröhrenseitige bzw. streckenröhrenseitige Tragschale aus Beton aufweisen kann, wobei die gebirgsseitige Tragschale aus am Gebirge anliegenden, nach Maßgabe der Krümmung des Auffahrquerschnittes gekrümmten Vollstahlprofilen und Spritzbeton, in den die Vollstahlprofile eingebettet sind, aufgebaut ist, wobei die Vollstahlprofile Armflansche und einen Stegflansch aufweisen, wobei die Vollstahlprofile einen Y-förmigen Profilquerschnitt aufweisen, wobei der Y-Stegflansch am Gebirge anliegt und die Y-Armflansche zur Tunnelröhre bzw. zur Streckenröhre weisen, wobei die Vollstahlprofile an den Y-Stegflanschen und an den Y-Armflanschen randseitig längslaufende Wülste aufweisen und wobei der Y-Stegflansch und die Y-Armflansche zwischen sich einen Winkel von 120° bis 130° aufspannen.

Bei dieser Ausführungsform können der Y-Stegflansch und die Y-Armflansche zwischen sich vorzugsweise einen Winkel von 120° aufspannen.

Im Rahmen einer anderen Lösung des technischen Problems lehrt die Erfindung ein Ausbauprofil für den Ausbau von Tunnels und bergbaulichen Strecken mit kreisförmigen oder teilkreisförmigem Auffahrquerschnitt, welcher Ausbau eine gebirgsseitige Tragschale aufweist und eine tunnelröhrenseitige bzw. streckenröhrenseitige Tragschale aus Beton aufweisen kann, wobei die gebirgsseitige Tragschale aus dem Gebirge anliegenden, nach Maßgabe der Krümmung des Auffahrquerschnittes gekrümmten Vollstahlprofilen und Spritzbeton, in den die Vollstahlprofile eingebettet sind, aufgebaut ist, wobei die Vollstahlprofile Armflansche und einen Stegflansch aufweisen, wobei die Vollstahlprofile einen Y-förmigen Profilquerschnitt aufweisen, wobei der Y-Stegflansch am Gebirge anliegt und die Y-Armflansche zur Tunnelröhre bzw. zur Streckenröhre weisen, wobei die Vollstahlprofile an den Y-Stegflanschen und an den Y-Armflanschen randseitig längslaufende Wülste aufweisen und wobei die Y-Armflansche zwischen sich einen Winkel von 70° bis 90° und gegen den Y-Stegflansch einen Winkel von 135° bis 145° aufweisen. Zweckmäßigerweise sind die längslaufenden Wülste mit einem kreisförmigen Querschnitt ausgestattet. Bei dieser Ausführungsform können die Y-Armflansche zwischen sich einen Winkel von vorzugsweise 80° und gegen den Y-Stegflansch einen Winkel von vorzugsweise 140° aufweisen. Vorzugsweise weist allerdings lediglich der Wulst des Y-Stegflansches einen kreisförmigen Querschnitt auf.

Die Erfindung geht von der Erkenntnis aus, dass Vollstahlprofile mit Y-förmigem Profilquerschnitt für die Beanspruchungen in dem beschriebenen Ausbau für Tunnel oder Strecken besonders günstige Flächenträgheitsmomente aufweisen, und zwar sowohl in Bezug auf die Gestaltfestigkeit als auch in stabilitätsmäßiger Hinsicht. Darüber hinaus kann der Spritzbeton ohne Spritzschatten eingebracht werden, was die eingangs beschriebenen Mängel bei Verwendung von Vollstahlprofilen anderen Querschnittes vermeidet. Auch die erfindungsgemäß eingesetzten Vollstahlprofile mit Y-förmigem Querschnitt führen zu einem sehr guten Verbund Vollstahlprofil /Spritzbeton. Das gilt insbesondere für die Ausführungsform mit randseitig längslaufenden Wülsten.

Auf das Flächenträgheitsmoment, die Stabilität und den Verbund kann auch durch den Winkel Einfluss genommen werden, der zwischen dem Y-Stegflansch und den Y-Armflanschen verwirklicht ist. Die Ausführungsformen können auf einfache Weise walztechnisch hergestellt werden.

Bei einem erfindungsgemäßen Aufbau werden regelmäßig mehrere Teilbögen der beschriebenen Gestaltung zu einem Ausbaubogen zusammengesetzt. Der Verbund kann in an sich bekannter Weise mit Hilfe von Laschen durchgeführt werden. Der Verbund kann auch nachgiebig gestaltet sein, wenn die Laschenverbindung, z. B. über Langlöcher, mit einem entsprechenden Einschiebefreiheitsgrad eingerichtet wird. Im Rahmen der Erfindung liegt es, zwischen den Vollstahlprofilen im Ausbau Verzugstäbe und/oder Verzugmatten anzubringen, die auch als Bewehrung in der Spritzbetonschale dienen.

Im folgenden wird die Erfindung anhand einer lediglich ein Ausführungsbeispiel darstellenden Zeichnung ausführlicher erläutert. Es zeigen in schematischer Darstellung
- Fig. 1: perspektivisch einen Längsschnitt durch einen erfindungsgemäßen Ausbau in Form eines Tunnelausbaus, ausschnittsweise,
- Fig. 2: in gegenüber der Fig. 1 wesentlich vergrößertem Maßstab einen Querschnitt durch ein Vollstahlprofil aus dem Gegenstand der Fig. 1,
- Fig. 3: perspektivisch die Enden von zwei Teilbögen mit Y-förmigem Profilquerschnitt und Verbindungslaschen.

Der in den Figuren dargestellte Ausbau 1 ist für Tunnel und bergbauliche Strecken mit kreisförmigem oder teilkreisförmigem Auffahrquerschnitt bestimmt. Der Ausbau 1 besitzt eine gebirgsseitige Tragschale 2, die in Fig. 1 gezeichnet wurde. Zusätzlich könnte eine tunnelröhrenseitige bzw. streckenröhrenseitige Tragschale aus Beton angeordnet sein, was nicht gezeichnet wurde. Die gebirgsseitige Tragschale 2 ist aus am Gebirge 3 anliegenden, nach Maßgabe der Krümmung des Auffahrquerschnittes gekrümmten Vollstahlprofilen 4 und Spritzbeton 5 aufgebaut.

Man erkennt, daß die Vollstahlprofile 4 einen Y-förmigen Profilquerschnitt aufweisen, dessen Y-Stegflansch 6 am Gebirge 3 anliegt und dessen Y-Armflansche 7 zur Tunnelröhre bzw. Streckenröhre 8 weisen.

Insbesondere aus den Figuren 2 und 3 entnimmt man, daß die Vollstahlprofile 4 an dem Y-Stegflansch 6 und an den Y-Armflanschen 7 randseitig längslaufende Wülste 9 aufweisen. Sie haben im Ausführungsbeispiel einen kreisförmigen Querschnitt.

Die Y-Armflansche 7 spannen zwischen sich einen Winkel von 90° und gegen den Stegflansch 6 jeweils einen Winkel von 135° auf. Man könnte aber auch andere Winkelstellungen der Y-Stegflansche 6 verwirklichen.

Die Fig. 3 macht deutlich, wie ein Ausbaubogen aus mehreren Teilbögen 10, 11 aus Vollstahlprofilen 4 mit Y-förmigem Profilquerschnitt aufgebaut werden könnten. Man erkennt an den Wülsten 9 Ausformungen 12, die dazu dienen, den Verbund zwischen den Vollstahlprofilen 4 und dem Spritzbeton 5 zu verbessern. Gleichzeitig wurde angedeutet, daß die Teilbögen 10, 11 mit Laschen 13 verbunden sind. Die Laschenverbindung kann auch einschubnachgiebig eingerichtet werden, und zwar durch strichpunktiert angedeutete Langlöcher 14, in die Spannschrauben 15 eingeschraubt sind, deren Spannung den Einschubwiderstand bestimmt.

## Patentansprüche

1. Ausbauprofil für den Ausbau (1) von Tunnels und bergbaulichen Strecken mit kreisförmigen oder teilkreisförmigem Auffahrquerschnitt, welcher Ausbau (1) eine gebirgsseitige Tragschale (2) aufweist und eine tunnelröhrenseitige bzw. streckenröhrenseitige Tragschale aus Beton aufweisen kann, wobei die gebirgsseitige Tragschale (2) aus am Gebirge (3) anliegenden, nach Maßgabe der Krümmung des Auffahrquerschnittes gekrümmten Vollstahlprofilen (4) und Spritzbeton (5), in den die Vollstahlprofile (4) eingebettet sind, aufgebaut ist, wobei die Vollstahlprofile (4) Armflansche und einen Stegflansch aufweisen, wobei die Vollstahlprofile (4) einen Y-förmigen Profilquerschnitt aufweisen, wobei der Y-Stegflansch (6) am Gebirge (3) anliegt und die Y-Armflansche (7) zur Tunnelröhre bzw. zur Streckenröhre (8) weisen, wobei die Vollstahlprofile (4) an den Y-Stegflanschen (6) und an den Y-Armflanschen (7) randseitig längslaufende Wülste (9) aufweisen und wobei der Y-Stegflansch (6) und die Y-Armflansche (7) zwischen sich einen Winkel von 120° bis 130° aufspannen.

2. Ausbauprofil nach Anspruch 1, wobei der Y-Stegflansch (6) und die Y-Armflansche (7) zwischen sich einen Winkel von 120°aufspannen.

3. Ausbauprofile für den Ausbau (1) von Tunnels und bergbaulichen Strecken mit kreisförmigen oder teilkreisförmigem Auffahrquerschnitt, welcher Ausbau (1) eine gebirgsseitige Tragschale (2) aufweist und eine tunnelröhrenseitige bzw. streckenröhrenseitige Tragschale aus Beton aufweisen kann, wobei die gebirgsseitige Tragschale (2) aus dem Gebirge (3) anliegenden, nach Maßgabe der Krümmung des Auffahrquerschnittes gekrümmten Vollstahlprofilen (4) und Spritzbeton (5), in den die Vollstahlprofile (4) eingebettet sind, aufgebaut ist, wobei die Vollstahlprofile (4) Armflansche und einen Stegflansch aufweisen, wobei die Vollstahlprofile (4) einen Y-förmigen Profilquerschnitt aufweisen, wobei der Y-Stegflansch (6) am Gebirge (3) anliegt und die Y-Armflansche (7) zur Tunnelröhre bzw. zur Streckenröhre (8) weisen, wobei die Vollstahlprofile (4) an den Y-Stegflanschen (6) und an den Y-Armflanschen (7) randseitig längslaufende Wülste (9) aufweisen und dass die Y-Armflansche (7) zwischen sich einen Winkel aufweisen und wobei die Y-Armflansche (7) zwischen sich einen Winkel von 70° bis 90° und gegen den Y-Stegflansch (6) einen Winkel von 135° bis 145° aufweisen.

4. Ausbauprofil nach Anspruch 3, wobei die längslaufenden Wülste (9) mit einem kreisförmigen Querschnitt ausgestattet sind oder zumindest der Y-Stegflansch (6) einen kreisförmigen Querschnitt aufweist.

5. Ausbauprofil nach Anspruch 3, wobei die Y-Armflansche (7) zwischen sich einen Winkel von 80° und gegen den Y-Stegflansch (6) einen Winkel von 140° aufweisen.

6. Ausbauprofil nach Anspruch 3, wobei die Y-Armflansche (7) zwischen sich einen Winkel von 90° und gegen den Y-Stegflansch (6) einen Winkel von 135°aufweisen.

## Claims

1. A lining profile for the lining (1) of tunnels and mining roadways having a circular or partly circular approach cross-section, which lining (1) has a mountain-side supporting shell (2) and can have a supporting shell made of concrete on the tunnel tube side or roadway tube side, wherein the mountain-side supporting shell (2) is constructed of solid-steel profiles (4) curved according to the curvature of the approach cross-section, which abut against the mountain (3), and spray concrete (5) in which said solid-steel profiles (4) are embedded, wherein said solid steel profiles (4) have arm flanges and a web flange, wherein said solid-steel profiles (4) have a Y-shaped profile cross-section, wherein the Y-web flange (6) abuts against said mountain (3) and the Y-arm flanges (7) point towards the tunnel tube or towards the roadway tube (8), wherein said solid-steel profiles (4) have longitudinally running bulges (9) on said Y-web flanges (6) and on said Y-arm flanges (7) at the edge sides, and wherein said Y-web flange (6) and said Y arm flange (7) span an angle of 110° to 130° between them.

2. The lining profile according to claim 1, wherein said Y-web flange (6) and said Y-arm flange (7) span an angle of 120° between them.

3. A lining profile for the lining (1) of tunnels and mining roadways having a circular or partly circular approach cross-section, which lining (1) has a mountain-side supporting shell (2) and can have a supporting shell made of concrete on the tunnel tube side or roadway tube side, wherein the mountain-side supporting shell (2) is constructed of solid-steel profiles (4) curved according to the curvature of the approach cross-section, which abut against the mountain (3), and spray concrete (5) in which said solid-steel profiles (4) are embedded, wherein said solid steel profiles (4) have arm flanges and a web flange, wherein said solid-steel profiles (4) have a Y-shaped profile cross-section, wherein the Y-web flange (6) abuts against said mountain (3) and the Y-arm flanges (7) point towards the tunnel tube or towards the roadway tube (8), wherein said solid-steel profiles (4) have longitudinally running bulges (9) on said Y-web flanges (6) and on said Y-arm flanges (7) at the edge sides, and that said Y-arm flanges (7) have an angle between them and wherein said Y-arm flanges have an angle between them of 70° to 90° and have an angle with respect to said Y-web flange (6) of 135° to 145°.

4. The lining profile according to claim 3, wherein said longitudinally running bulges (9) are equipped with a circular cross-section or at least said Y-web flange (6) has a circular cross-section.

5. The lining profile according to claim 3, wherein said Y-arm flanges (7) have an angle between them of 80° and have an angle with respect to said Y-web flange (6) of 140°.

6. The lining profile according to claim 3, wherein said Y-arm flanges (7) have an angle between them of 90° and have an angle with respect to said Y-web flange (6) of 135°.

## Revendications

1. Profilé de soutènement pour le soutènement (1) de tunnels et de galeries de mines avec section de creusement de forme circulaire ou partiellement circulaire, lequel soutènement (1) comporte une coque portante (2) côté roche et peut comporter une coque portante en béton côté tube de tunnel ou côté tube de galerie, la coque portante (2) côté roche étant constituée de profilés pleins en acier (4) s'appliquant contre la roche (3), cintrés en fonction de la courbure de la section de creusement, et de béton injecté (5) dans lequel sont noyés les profilés pleins en acier (4), les profilés pleins en acier (4) présentant des nervures de bras et une nervure d'âme, les profilés pleins en acier (4) présentant une section de profilé en Y, la nervure d'âme du Y (6) s'appliquant contre la roche (3) et les nervures de bras du Y (7) étant dirigées, vers le tube de tunnel ou le tube de galerie (8), les profilés pleins en acier (4) comportant des bourrelets (9) s'étendant longitudinalement côté bord sur les nervures d'âme du Y (6) et sur les nervures de bras du Y (7), et la nervure d'âme du Y (6) et les nervures de bras du Y (7) formant entre elles un angle de 110° à 130°.

2. Profilé de soutènement selon la revendication 1, la nervure d'âme du Y (6) et les nervures de bras du Y (7) formant entre ELLES un angle de 120°.

3. Profilé de soutènement pour le soutènement (1) de tunnels et de galeries de mines avec section de creusement de forme circulaire ou partiellement circulaire, lequel soutènement (1) comporte une coque portante (2) côté roche et peut comporter une coque portante en béton côté tube de tunnel ou côté tube de galerie, la coque portante (2) côté roche étant constituée de profilés pleins en acier (4) s'appliquant contre la roche (3), cintrés en fonction de la courbure de la section de creusement, et de béton injecté (5) dans lequel sont noyés les profilés pleins en acier (4), les profilés pleins en acier (4) présentant des nervures de bras et une nervure d'âme, les profilés pleins en acier (4) présentant une section de profilé en Y, la nervure d'âme du Y (6) s'appliquant contre la roche (3) et les nervures de bras du Y (7) étant dirigées vers le tube de tunnel ou le tube de galerie (8), les profilés pleins en acier (4) comportant des bourrelets (9) s'étendant longitudinalement côté bord sur les nervures d'âme du Y (6) et sur les nervures de bras du Y (7), et les nervures de bras du Y (7) formant entre elles un angle de 70° à 90° et, par rapport à la nervure d'âme du Y (6), un angle de 135° à 145°.

4. Profilé de soutènement selon la revendication 3, dans lequel les bourrelets (9) s'étendant longitudinalement présentent une section transversale de forme circulaire ou au moins la nervure d'âme du Y (10) présente une section transversale de forme circulaire.

5. Profilé de soutènement selon la revendication 3, dans lequel les nervures de bras du Y (7) forment entre elles un angle de 80° et, par rapport à la nervure d'âme du Y (6), un angle de 140°.

6. Profilé de soutènement selon la revendication 3, dans lequel les nervures de bras du Y (7) forment entre elles un angle de 90°, et par rapport à la nervure d'âme du Y (6), un angle de 135°.
